# EUROPÄISCHE PATENTSCHRIFT

(11) **EP 0 744 141 B1**
(45) Veröffentlichungstag und Bekanntmachung des Hinweises auf die Patenterteilung: **25.08.1999**
(21) Anmeldenummer: 96107950.6
(22) Anmeldetag: 18.05.1996
(51) Int. Cl.: A47B 87/00

(54) **Möbelelement für ein Möbelanbausystem**
Element for modular furniture system
Elément pour système modulaire de meubles

(30) Priorität: 22.05.1995 DE 19518692
(43) Veröffentlichungstag der Anmeldung: 27.11.1996
(73) Patentinhaber: Schulz, Paul, 71543 Wüstenrot (DE)
(72) Erfinder: Schulz, Paul, 71543 Wüstenrot (DE)
(74) Vertreter: Clemens, Gerhard, Dr.-Ing.

(56) Entgegenhaltungen:
- DE-A- 4 319 228
- US-A- 2 543 263
- US-A- 3 706 471
- US-A- 5 405 192

## Beschreibung

Die vorliegende Erfindung betrifft ein Möbelelement für ein Möbelanbausystem, welches Möbelelement im wesentlichen kastenförmig ausgebildet ist und einen durch wenigstens eine Rückebene, durch wenigstens zwei Seitenwände und durch zwei Frontebenen begrenzten fünfeckigen horizontalen Querschnitt aufweist, wobei der fünfte Eckpunkt zumindest näherungsweise mittig zwischen den beiden seitlichen vorderen Eckpunkten angeordnet ist. Weiterhin betrifft die Erfindung ein Möbelanbausystem, das aus den erfindungsgemäßen Möbelelementen zusammengesetzt ist.

Derartige Möbelelemente werden insbesondere für den Aufbau von Schränken, Regalen, Anrichten oder dergleichen verwendet. Durch unterschiedlich ausgebildete und/oder bemessene Möbelelemente, die aufeinander abgestimmt sind, können somit Möbel errichtet werden, die den individuellen Bedürfnissen und Erfördernissen entsprechen. Im allgemeinen sind die Möbelelemente quaderförmig ausgebildet und weisen einen rechteckigen horizontalen Querschnitt auf. Die Möbelelemente werden dann entlang einer geraden Raumwand aufgestellt und miteinander verbunden. Es können auch unterschiedlich tiefe Möbelelemente, beispielsweise Regalelemente und Kleiderschrankelemente, miteinander kombiniert werden, da die vertikalen Seitenwände stets parallel zueinander verlaufen. Die Frontebenen der einzelnen Elemente des somit erstellten Möbels verlaufen daher stets parallel zur Raumwand.

Die vertikale Rückebene kann beispielsweise bei Regalelementen frei sein, oder es kann eine Rückwand vorgesehen sein, die in oder parallel zu der Rückebene verläuft. Die vertikale Frontebene ist bei Regalelementen frei, während bei Schrankelementen in der Regel plane Türblätter vorgesehen sind, die in oder parallel zu der Frontebene verlaufen. Die Türblätter können dabei aus verschiedenen Materialien bestehen und unterschiedlich geartet sein. In jedem Fall bietet ein aufeinander abgestimmtes Möbelanbausystem ein Höchstmaß an Flexibilität und viele Variations- und Anpassungsmöglichkeiten.

Es werden heutzutage immer häufiger runde Formen in der Gebäudearchitektur und auch bei Raumeinrichtungen verlangt und verwendet. Die Erstellung von Möbeln, insbesondere von Möbelanbausystemen, mit einer runden oder rund wirkenden Front ist jedoch nur mit großem Aufwand möglich, und es werden daher in der Regel nur Einzelmöbel gebaut.

Es ist ein Möbelanbausystem der eingangs geschilderten Art zur Erstellung von Möbeln mit rund wirkender Front bekannt, bei welchem die einzelnen Möbelelemente parallele Seitenwände aufweisen, die unterschiedlich tief sind, so daß die Frontebene angewinkelt zur Rückebene verläuft. Durch entsprechende Kombination der einzelnen Elemente kann ein Möbel mit einer Front errichtet werden, die einem Polygonzug entspricht und somit einer runden Form zumindest angenähert ist. Für ein symmetrisches Möbel müssen dabei zwei spiegelbildlich zueinander passende Möbelelemente miteinander kombiniert werden. Dies wird bei dem bekannten Möbelanbausystem durch Umdrehen eines Möbelelementes um 180° auf den Kopf erreicht. Es ist offensichtlich, daß ein derartiges Möbelanbausystem eine Vielzahl von unterschiedlich bemessenen Möbelelementen erfordert, um eine große Anzahl von Kombinationen zu ermöglichen. Ferner muß gewährleistet sein, daß die Befestigungen der einzelnen Möbelelemente in beiden Lagen, d. h. aufrecht stehend und in der verdrehten Lage, zueinander passen. Dadurch wird zum einen der Fertigungsaufwand erhöht. Zum anderen erfordert der Aufbau eines derartigen Möbelanbausystems einige Geschicklichkeit.

Durch die US-A-5,405,192 wird ein aus einzelnen Elementen zusammenbaubarer Display-Messestand offenbart. Das Grundelement weist einen fünfeckigen horizontalen Querschnitt auf und entspricht somit einem Möbelelement gemäß dem Stand der Technik, von dem die Erfindung ausgeht. Bei dem Grundelement verlaufen die Seitenwände parallel zueinander, um eine beliebige Anzahl von Grundelementen in einer geraden Linie nebeneinander aufzustellen. Um die Grundelemente entlang einem konkaven oder konvexen Polygonzug zusammenzustellen, werden besondere Zwischenelemente benötigt, deren Seitenwände den gewünschten winkligen Verlauf zueinander aufweisen. Diese Zwischenelemente sind im horizontalen Querschnitt beispielsweise dreieckig, um einen rechten Winkel zwischen den Grundelementen zu erzeugen. Weiterhin können Zwischenelemente mit einem trapezförmigen horizontalen Querschnitt vorgesehen werden, um andere Winkel zu erzeugen. Insgesamt hat dieses System den Nachteil, daß wenigsten zwei unterschiedliche Elemente erforderlich sind, um einen Display-Messestand mit konkavem und/oder konvexem Verlauf zu erzeugen.

Der Erfindung liegt die Aufgabe zugrunde, ein Möbelelement für ein Möbelanbausystem zu schaffen, bei dem eine rund wirkende Front durch eine Kombination von im wesentlichen gleich ausgebildeten Möbelelementen erreicht werden kann.

Die Aufgabe wird gemäß der Erfindung durch die Merkmale des Anspruchs 1 gelöst.Demgemäß zeichnet sich das erfindungsgemäße Möbelelement dadurch aus, daß im horizontalen Querschnitt die vorderen seitlichen Eckpunkte der Seitenwände und der fünfte Eckpunkt zumindest näherungsweise auf einem Kreisbogenabschnitt eines horizontal verlaufenden einhüllenden Kreises angeordnet sind und die Seitenwände zumindest teilweise und zumindest näherungsweise entlang und/oder parallel von Kreisstrahlen verlaufen, die durch den Mittelpunkt des einhüllenden Kreises und die vorderen seitlichen Eckpunkte verlaufen.

Eine derartige Ausbildung des Möbelelementes hat den Vorteil, daß die einzelnen Möbelelemente einfach nebeneinander angeordnet werden können und sich stets ein entlang einem Kreisbogenabschnitt verlaufender Polygonzug ergibt, der durch die einzelnen Frontebenen gebildet wird. Insbesondere wird stets eine gleichmäßig rund erscheinende Frontansicht erreicht.

Der Mittelpunkt des einhüllenden Kreises kann dabei in einem Abstand zu der Rückebene auf deren der Frontebene abgekehrten Seite liegen. Dadurch wird ein Möbel erzeugt, dessen Frontebenen bezüglich der Raumwand konvex verlaufen. Falls der Mittelpunkt des einhüllenden Kreises auf der anderen Seite, also in einem Abstand zu der Frontebene auf deren der Rückebene abgekehrten Seite, liegt, wird ein Möbel erzeugt, dessen Front hinsichtlich der Raumwand konkav verläuft.

Weiterhin wird durch die Ausführung eines Möbelelemntes erreicht, daß der horizontale Querschnitt bezüglich der Winkelhalbierenden der durch die Seitenwände verlaufenden Geraden symmetrisch ist. Dies bat den Vorteil, daß die einzelnen Möbelelemente im Querschnitt vollkommen identisch sein können und sich beispielsweise nur noch in der Höhe unterscheiden. Insbesondere können die Möbelelemente die gleiche Tiefe aufweisen, so daß die Seitenwände die gleiche Breite haben. Dadurch wird zum einen der Fertigungsaufwand wesentlich verringert. Zum anderen können die Möbelelemente beispielsweise mit unterschiedlichen Höhen beliebig miteinander kombiniert werden, ohne daß die gleichmäßige, rund wirkende Frontansicht beeinträchtigt wird.

Ferner werden hierdurch zwei winklig zueinander verlaufende Frontebenen gebildet, in denen beispielsweise zwei Türblätter verlaufen können. Dies hat den Vorteil, daß ein Möbelelement mit einer relativ großen Breite zur Aufnahme von großen Gegenständen bereitgestellt werden kann, ohne daß eine relativ große gerade verlaufende Frontebene erforderlich ist, die der Annäherung der runden Form durch einen Polygonzug entgegenstehen würde.

Zweckmäßig ist es, daß das Verhältnis der Breite einer Frontebene zum Radius des einhüllenden Kreises 1 : 10 bis 1 : 35 , insbesondere 1 : 15 bis 1 : 25, beträgt. Durch dieses Verhältnis kann erreicht werden, daß zum einen eine rund wirkende Front des Möbelanbausystems erzeugt wird. Zum anderen weicht der Querschnitt nur geringfügig von der rechtwinkligen Form ab, so daß ein Möbelelement sogar allein aufgestellt werden könnte, ohne daß ein störender optischer Eindruck erweckt wird. Ferner bleibt der zwangsläufig entstehende Abstand zur Raumwand auch bei einem Zusammenbau einer großen Anzahl von Möbelelementen relativ gering, so daß der Raum gut ausgenutzt werden kann.

Es kann aber auch vorgesehen sein, daß die Seitenwände in der Horizontalen unterschiedlich breit sind. Dabei kann es zweckmäßig sein, wenn eine Seite weniger tief als die des korrespondierenden symmetrischen Möbelelementes ist. Dies hat den Vorteil, daß bei der Verwendung eines derartigen Möbelelementes als äußerstes Möbelelement der sich zwangsläufig ergebene Abstand der mittleren Möbelelemente zur Wand verringert werden kann. Dadurch kann der Raum besser ausgenutzt werden.

Das Möbelanbausystem gemäß der Erfindung weist wenigstens zwei Möbelelemente auf, die entsprechend den obigen Ausführungen ausgebildet sind und deren jeweils zugewandte Seitenwände aneinander anliegen und miteinander verbindbar sind. Dabei kann in vorteilhafter Weise vorgesehen werden, daß sich das Möbelanbausystem aus wenigstens einem Möbelelement mit einem im wesentlichen trapezförmigen horizontalen Querschnitt mit einer Frontebene und wenigstens einem Möbelelement mit einem im wesentlichen fünfeckigen horizontalen Querschnitt mit zwei Frontebenen zusammensetzt, wobei die Breiten der jeweiligen Frontebenen und der Radius des einhüllenden Kreises übereinstimmen. Dies hat den Vorteil, daß die Vielseitigkeit des Möbelanbausystems weiter erhöht werden kann. Da das Verhältnis der Breite der Frontebene des im Querschnitt trapezförmigen Möbelelementes und einer Frontebene des im Querschnitt fünfeckigen Möbelelementes zum Radius des gemeinsamen einhüllenden Kreises übereinstimmen, wird eine gleichmäßige Krümmung auch bei Zusammenbau der unterschiedlich breiten Möbelelemente erreicht. Das Rastermaß kann somit verkleinert werden, so daß eine erhöhte Anpassungsmöglichkeit an vorhandene Räume erzielt wird.

In einer weiteren Ausführungsform der Erfindung ist vorgesehen, daß zwischen den Seitenwänden von zwei benachbarten Möbelelementen im vorderen und/oder im rückwärtigen Bereich Abstandselemente angeordnet sind. Dies hat den Vorteil, daß der Winkel zwischen den Möbelelementen verändert werden kann, um beispielsweise flachere oder stärkere Krümmungen zu erzeugen.

Gemäß einer weiterführenden Ausführungsform ist vorgesehen, daß wenigstens zwei nebeneinanderliegende Möbelelemente gleicher Höhe durch eine einzelne horizontale Abdeckplatte abgedeckt werden, deren Frontkante entlang einem Kreisbogenabschnitt eines Kreises verläuft, der konzentrisch zu dem einhüllenden Kreis ist. Dadurch wird der rund wirkende Verlauf des gesamten Möbels unterstützt.

Dabei kann vorgesehen werden, daß die Abdeckplatte im wesentlichen die Form eines Kreisabschnittes aufweist. Dadurch kann der Freiraum zwischen den Möbelelementen und der im allgemeinen geraden Raumwand abgedeckt werden. Ferner kann es zweckmäßig sein, daß die Seitenkanten der Abdeckplatte parallel zu den Seitenwänden der äußeren Möbelelemente verlaufen.

Es ist offensichtlich, daß mit einem derartigen Möbelelement gemäß der Erfindung ein Möbelanbausystem geschaffen werden kann, das wie ein herkömmliches Möbelanbausystem in einfacher Weise und vielseitig zusammenbaubar ist und gleichzeitig den Vorteil einer rund wirkenden Front aufweist. Insbesondere können auch Möbelelemente mit unterschiedlichen Tiefen miteinander kombiniert werden. Dabei kann vorgesehen werden, daß die tieferen Möbelelemente in der Mitte des gesamten Möbels angeordnet werden, so daß der ansonsten vorhandene Zwischenraum optimal ausgenutzt werden kann. Der Übergang zu den weniger tiefen Möbelelementen erfolgt dann fließend ohne störende hervorspringende Kanten.

Die Erfindung wird im folgenden anhand der schematischen Zeichnung näher erläutert, in der der Übersichtlichkeit halber nur die horizontalen Querschnitte der Möbelelemente dargestellt sind. Die Höhen der einzelnen Möbelelemente können dabei auch unterschiedlich bemessen sein. Es zeigen:
- Fig. 1a, b: jeweils ein Möbelelement gemäß der Erfindung,
- Fig. 2: ein Möbelelement gemäß der Erfindung,
- Fig. 3: ein Möbelelement gemäß einer anderen Ausführungsform der Erfindung,
- Fig. 4: ein Möbelelement gemäß einer weiteren Ausführungsform der Erfindung,
- Fig. 5 - 10: verschiedene Kombinationsmöglichkeiten von Möbelelementen gemäß der Erfindung, und
- Fig. 11: ein Konstruktionsschema eines Möbelelementes gemäß der Erfindung.

Der in der Fig. 1a gezeigte Grundriß eines Möbelelementes 1 weist eine Rückebene 2, eine Frontebene 3 und zwei Seitenwände 4, 5 auf. Die Seitenwand 4 verläuft dabei in einem von 90° abweichenden Winkel δ zur Frontebene 3. Dadurch wird bewirkt, daß durch ein Nebeneinanderaufstellen von mehreren derartigen Möbelelementen 1 die jeweiligen Frontebenen 3 entlang einem Polygonzug verlaufen und somit eine rund wirkende Front erzeugt wird. Der in Fig. 1b gezeigte Grundriß eines Möbelelementes 6 entspricht im wesentlichen dem des Möbelelementes 1, jedoch verlaufen die sich gegenüberliegenden Seitenwände 7 in einem gleichen Winkel δ zu der Frontebene 3.

In folgenden werden weitere mögliche Ausführungsformen anhand der Fig. 11 erläutert. In Fig. 11 ist in der oberen Hälfte 11a das Konstruktionsschema eines Möbelelementes 10 mit fünfeckigem Grundriß und in der unteren Hälfte 11b das Konstruktionsschema eines Möbelelementes 11 mit trapezförmigem Grundriß mit Hilfe eines einhüllenden Kreises 12 (Konstruktionskreis) dargestellt. Um Mißverständnissen vorzubeugen, wird darauf hingewiesen, daß aus Gründen der Übersichtlichkeit und der Darstellbarkeit das Verhältnis des Radius r zur Breite b der Frontebene nicht zwingend maßstäblich wiedergegeben ist.

Das in der oberen Hälfte 11a dargestellte Möbelelement 10 weist eine Rückebene 13, zwei Seitenwände 14 und zwei Frontebenen 15, 16 auf, die einen geschlossenen polygonalen horizontalen Querschnitt begrenzen. Die vorderen seitlichen Eckpunkte 17, 18 des Querschnittes liegen dabei auf einem Kreisabschnitt des Konstruktionskreises 12.

Die Seitenwände 14 verlaufen entsprechend ihrer Tiefe entlang von Kreisstrahlen 19, die durch den Mittelpunkt 20 des Konstruktionskreises 12 und die Eckpunkte 17 beziehungsweise 18 verlaufen. Dadurch wird zwischen der Rückebene und den Seitenwänden jeweils ein Winkel β eingeschlossen der größer als 90° ist, während zwischen den einzelnen Frontebenen 15, 16 und den zugeordneten Seitenwänden 14 ein Winkel γ eingeschlossen wird, der kleiner als 90° ist.. Aufgrund der Konstruktionsgeometrie entspricht der Winkel β der Summe aus 90° und α/2 ($\text{β = 90° + α/2}$), wobei α der Winkel ist, der von den beiden Kreisstrahlen 19, auf denen die Seitenwände 14 liegen, eingeschlossen wird.

Das Möbelelement 10 weist einen fünfeckigen Querschnitt auf, und der fünfte Eckpunkt 21 ist mittig zwischen den beiden seitlichen Eckpunkten 17 und 18 ebenfalls auf dem Kreisabschnitt des Konstruktionskreises 12 angeordnet. Dadurch werden die beiden Frontebenen 15 und 16 gebildet, die winklig zueinander verlaufen. Die Frontebenen 15 und 16 stehen in einem von einem rechten Winkel abweichenden Winkel δ zu den jeweiligen Seitenwänden 14. Aufgrund der Konstruktionsgeometrie ergibt sich, daß der Winkel δ der Differenz von 90° und α/4 ($\text{δ = 90° - α/4}$) entspricht.

Es ist offensichtlich, daß durch das Möbelelement 10 eine Annäherung an eine Kreisform durch einen Polygonzug erfolgt, der sich aus den beiden Frontebenen 15, 16 zusammensetzt. Im einzelnen können die Längenverhältnisse so gewählt sein, daß das Verhältnis der Breite b einer Frontebene zum Radius r etwa 1 : 10 bis 1 : 35 beträgt. Der Winkel α kann etwa zwischen 2° und 10° liegen. Für die Konstruktion eines Möbelelementes mit einem Rastermaß von b = 0,4 m liegt demnach der Radius r des Konstruktionskreises 12 je nach dem gewünschten Krümmungsgrad zwischen 4 und 14 m.

Der Grundriß des Möbelelementes 10 ist vollkommen symmetrisch zur Winkelhalbierenden 25 der beiden Kreisstrahlen 19 des Konstruktionskreises 12. Dadurch kann das Möbelelement 10 vielseitig und universell eingesetzt werden.

In der unteren Hälfte 11b der Fig. 11 ist der Grundriß eines Möbelelementes 11 mit nur einer Frontebene 22 dargestellt. Das Möbelelement 11 weist eine Rückebene 23 und zwei Seitenwände 24 auf, die einen trapezförmigen horizontalen Querschnitt begrenzen. Die Winkel α', β' und δ' werden, wie bei dem in der oberen Hälfte 1a gezeigten Konstruktionsschema, in Abhängigkeit von dem gewünschten Krümmungsgrad und dem sich somit ergebenden Verhältnis der Breite b' der Frontebene zum Radius r des Konstruktionskreises 12 eingestellt. Im einzelnen bedeutet dies, daß der Winkel $\text{β' = 90° + α'/2}$ und der Winkel $\text{δ' = 90° - α'/2}$ ist. Der Grundriß des Möbelelementes 11 ist ebenfalls symmetrisch zu der Winkelhalbierenden der Kreisstrahlen, entlang welchen die Seitenwände 24 verlaufen.

Bei dem in der unteren Hälfte 11b der Fig. 11 dargestellten Ausführungsbeispiel stimmen die Breite b der Frontebene 22 und der Radius r des Konstruktionskreises 12 mit denen der oberen Hälfte 11a überein. Dies bedeutet, daß die einzelnen Möbelelemente ohne weiteres miteinander kombinierbar sind, da durch ein Nebeneinanderaufstellen die gleiche Krümmung erreicht wird. Insbesondere stimmen aufgrund der Geometrie die Winkel δ und δ' überein. Dadurch kann das Rastermaß des Möbelanbausystems verkleinert werden.

Grundsätzlich ist es natürlich auch möglich, Möbelelemente vorzusehen, die einen entsprechend ausgebildeten Querschnitt mit mehr als fünf Ecken aufweisen. Die Anzahl der Frontebenen würde sich dann entsprechend erhöhen. Dadurch wird jedoch ein einzelnes Möbelelement zu groß werden und die Herstellung der Bodenplatte wäre wesentlich aufwendiger. Ferner besteht dann ein Problem darin, die mittlere Frontebene als Türblatt auszubilden, da dort ein Anschlag fehlt.

Bei der oben beschriebenen Konstruktion liegt der Mittelpunkt 20 des Konstruktionskreises 12 auf der der Frontebene abgekehrten Seite der Rückebene, so daß ein Möbel entsteht, daß hinsichtlich der Raumwand konvex ausgebildet ist. Grundsätzlich ist es natürlich auch möglich, daß der Mittelpunkt des Konstruktionskreises auf der der Rückebene abgekehrten Seite der Frontebene liegt. Dadurch kann ein genau umgekehrt gekrümmtes Möbel erzeugt werden.

In den Fig. 2 bis 4 sind unterschiedliche Möbelelemente alleinstehend dargestellt, die bei den in den Fig. 5 bis 10 gezeigten Kombinationsbeispielen verwendet werden und entsprechend dem Konstruktionsschema gemäß Fig. 11 ausgebildet sind. Das in Fig. 2 gezeigte Möbelelement 30 entspricht dem in der oberen Hälfte 11a der Fig. 11 dargestellten Möbelelement 10. Die Frontebenen 31, 32 des Möbelelementes sind hier als Türblätter ausgebildet, die an den Seitenwänden 33 angeschlagen sind. Das Möbelelement 30 ist symmetrisch ausgebildet und weist eine relativ große Breite auf, so daß auch große Gegenstände darin untergebracht werden können. Die äußere Form des Polygonzuges, durch den die Kreisform angenähert werden soll, wird durch den winkligen Verlauf der Türblätter zueinander nicht beeinflußt.

In Fig. 3 ist ein Möbelelement 34 dargestellt, daß dem Möbelelement 11 entspricht, das in der unteren Hälfte 11b der Fig. 11 gezeigt ist. Das Möbelelement 34 weist eine als Türblatt ausgebildete Frontebene 32 und ebenfalls zwei Seitenwände 33 auf. Bei gleicher Frontbreite ergibt sich somit ein Möbelelement, daß etwa halb so groß wie das Möbelelement 30 ist. Dadurch können die Variationsmöglichkeiten erhöht werden.

Das in der Fig. 4 dargestellte Möbelelement 35 entspricht im wesentlichen dem Möbelelement 30, jedoch ist eine Seitenwand 36 kürzer, d.h. weniger tief als die andere Seitenwand 37 ausgebildet. Die Seitenwände schließen jedoch den gleichen Winkel wie bei dem symmetrischen Möbelelement 30 ein. Dieses Möbelelement kann bevorzugt als äußeres Möbelelement eines aufgebauten Möbels verwendet werden, da durch die verkürzte äußerste Seitenwand der Abstand zwischen der Raumwand und dem mittleren Möbelelement verringert wird.

Bei der Verwendung der einzelnen Möbelelemente 30, 34 und 35 in einem Möbelanbausystem ist vorgesehen, daß die Breite b der jeweiligen Frontebenen und auch das Verhältnis der Breite zum Radius des Konstruktionskreises übereinstimmen. Dadurch können die einzelnen Möbelelemente oder auch mehrere Möbelelemente der gleichen Art ohne weiteres miteinander kombiniert werden, ohne daß die Gleichmäßigkeit des Polygonzuges gestört wird.

In den Fig. 5 bis 10 sind verschiedene Kombinationsmöglichkeiten der Möbelelemente dargestellt.

Fig. 5 zeigt zwei gleiche Möbelelemente 30, die nebeneinander aufgestellt sind. In Fig. 6 setzt sich das gesamte Möbel aus vier gleichen Möbelelementen 30 zusammen. Bei dem Ausführungsbeispiel gemäß Fig. 7 sind ebenfalls vier Möbelelemente vorhanden, jedoch sind als äußere Möbelelemente die asymmetrischen Möbelelemente 35 vorgesehen. Es ist im Vergleich zu dem Möbel in Fig. 6 offensichtlich, daß durch die verkürzten Seitenwände 36 der Möbelelemente 35 an den äußeren Seiten des Möbels der Abstand a zu der Raumwand 40 verringert werden kann.

Bei dem in Fig. 8 gezeigten Ausführungsbeispiel sind zwei Möbelelemente 30 mit einem "halben" Möbelelement 34 kombiniert. Dadurch können auch Zwischenbreiten des gesamten Möbels erzeugt werden. Das Möbelelement 34 kann dabei selbstverständlich auch zwischen den beiden Möbelelementen 30 angeordnet sein.

In Fig. 9 ist eine Kombination der Möbelelemente gemäß der Erfindung mit herkömmlichen, rechteckigen Möbelelementen 41, 42 gezeigt. Durch die Verwendung von beispielsweise zwei Möbelelementen 30 zwischen zwei unterschiedlich tiefen herkömmlichen Möbelelementen 41 und 42 kann ein fließender Übergang erzeugt werden. Ferner ist es natürlich auch möglich, daß die Möbelelemente 30 in einer Raumecke angeordnet sind, so daß eine Seitenwand des Möbels an einer Raumwand anliegt.

In Fig. 10 ist eine weitere Ausführungsform eines zusammengesetzten Möbels gezeigt, bei welchem Möbelelemente mit unterschiedlichen Tiefen miteinander kombiniert worden sind. Die mittleren drei Möbelelemente 44 weisen größere Tiefen auf und sind beispielsweise als Kleiderschränke ausgebildet. Dadurch kann der Raum 43 zwischen Raumwand und Möbel effektiv genutzt werden.

Bei den in den Figuren dargestellten Ausführungsformen liegen die Seitenwände der einzelnen Möbelelemente plan aneinander. Es ist auch möglich, daß zwischen den Seitenwänden im Bereich der Rückebene und/oder im Bereich der Frontebene Abstandselemente angeordnet sind, um den Winkel zwischen den einzelnen Elementen zu variieren. Dadurch kann das Möbelanbausystem flexibler angepaßt werden. Die Abstandselemente sind der Übersichtlichkeit halber in der Zeichnung nicht dargestellt.

Vorstehend wurde davon ausgegangen, daß als äußerstes Möbelelement ein vollwertiges Möbelelement 30, 34 oder 35 angeordnet ist. Es ist natürlich auch möglich, daß, insbesondere unter Beibehaltung sowohl des Winkels zwischen einer Frontebene und einer Seitenebene als auch der Breite einer Frontebene, sich zumindest das äußerste Möbelelement hinsichtlich seiner Tiefe in Richtung auf die Außenseite des gesamten Möbels weiter verjüngt. Die Rückwand kann dabei zumindest teilweise parallel zu der Raumwand verlaufen. Es kann vorgesehen werden, daß die am weitesten außen liegende Seitenwand nahezu verschwindet und beispielsweise nur noch als Pfosten für die Befestigung einer Frontplatte dient, oder daß die Frontebene unmittelbar an die Rückebene stößt. Das gesamte Möbel entspricht dann im horizontalen Querschnitt im wesentlichen einem vollständigen Kreisabschnitt. Diese Randmöbelelemente können beispielsweise als Schränke mit verringerter Tiefe oder lediglich als Verblendungen ausgebildet sein, wodurch der runde optische Eindruck weiter unterstützt wird.

Die Möbelelemente 30, 34 und 35 sind jeweils hinsichtlich ihres horizontalen Querschnitts aufeinander abgestimmt. Grundsätzlich ist es möglich, daß die einzelnen Möbelelemente eines zusammengesetzten Möbels unterschiedlich hoch sind. Es ist aber auch möglich, daß die Möbelelemente die gleiche Höhe haben. In diesem Fall ist es zweckmäßig, das gesamte Möbel mit einer horizontalen Abdeckplatte 45 zu versehen, die wenigstens zwei Möbelelemente überdeckt. Die Abdeckplatte 45 ist in den Fig. 5 bis 10 gestrichelt dargestellt. Die Vorderkante 46 der Abdeckplatte 45 kann dabei entlang einem Kreisbogenabschnitt eines Kreises verlaufen, der konzentrisch zu dem Konstruktionskreis 12 ist. Die Abdeckplatte kann dabei die Form eines Kreisabschnittes haben. Es ist natürlich auch möglich, daß die Seitenkanten 47 der Abdeckplatte 45 parallel zu den Seitenwänden des Möbels verlaufen. Dadurch kann die runde optische Wirkung des gesamten Möbels unterstützt werden.

Vorstehend wurde davon ausgegangen, daß für ein Möbelelement zwei Seitenwände erforderlich sind. Es ist im Rahmen eines Möbelanbausystems natürlich auch möglich, daß zwischen zwei Möbelelementen nur eine Zwischenwand angeordnet ist, an die sich ein seitlich offenes Möbelanbauelement anschließt. Die Seitenebene wäre in diesem Fall frei.

Die Verbindungselemente der einzelnen Möbelelemente untereinander und auch die Scharniere für die eventuell angebrachten Türblätter sind der Übersichtlichkeit halber in der Zeichnung nicht dargestellt. Derartige Konstruktionselemente sind dem Fachmann jedoch geläufig und bedürfen daher keiner weiteren Erläuterung. Es kann vorgesehen werden, daß eine Basisbodenplatte aus einem Rechteck hergestellt wird, die an den Seiten und an der Frontkante entsprechend den geometrischen Bedingungen zur Erlangung des gewünschten horizontalen Querschnitts abgeschnitten wird. Dabei können die Seitenwände oben auf der Basisbodenplatte oder auch seitlich an den Stirnkanten der Basisbodenplatte befestigt werden. Im letzen Falle müßte die Bodenplatte seitlich parallel etwas gekürzt werden, damit die Seitenwände zumindest näherungsweise entlang der Kreisstrahlen verlaufen. In Abhängigkeit von der Dicke der Seitenwände kann darauf auch verzichtet werden, da nach wie vor die Seitenwände parallel zu den Kreisstrahlen verlaufen.

## Patentansprüche

1. Möbelelement für ein Möbelanbausystem, welches Möbelelement (6, 10, 30, 35) im wesentlichen kastenförmig ausgebildet ist und einen durch wenigstens eine Rückebene (2, 13), durch wenigstens zwei Seitenwände (7, 14, 24, 33, 36, 37) und durch zwei Frontebenen (15, 16, 31, 32) begrenzten fünfeckigen horizontalen Querschnitt aufweist, wobei der fünfte Eckpunkt (21) zumindest näherungsweise mittig zwischen den beiden seitlichen vorderen Eckpunkten (17, 18) angeordnet ist, dadurch gekennzeichnet, daß im horizontalen Querschnitt die vorderen seitlichen Eckpunkte (17, 18) der Seitenwände und der fünfte Eckpunkt (21) zumindest näherungsweise auf einem Kreisbogenabschnitt eines horizontal verlaufenden einhüllenden Kreises (12) angeordnet sind und daß die Seitenwände zumindest teilweise und zumindest näherungsweise entlang und/oder parallel von Kreisstrahlen (19) verlaufen, die durch den Mittelpunkt (20) des einhüllenden Kreises und die vorderen seitlichen Eckpunkte verlaufen.

2. Möbelelement nach Anspruch 1, dadurch gekennzeichnet, daß der Mittelpunkt (20) des einhüllenden Kreises (12) zur Bildung eines bezüglich der Raumwand konvexen Möbels auf der den Frontebenen abgekehrten Seite und zur Bildung eines konkaven Möbels auf der den Rückebenen abgekehrten Seite des Möbelelementes liegt.

3. Möbelelement nach Anspruch 1 oder 2, dadurch gekennzeichnet, daß das Verhältnis der Breite (b) einer Frontebene (15, 16) zum Radius (r) des einhüllenden Kreises 1 : 10 bis 1 : 35 beträgt.

4. Möbelelement nach Anspruch 1 oder 2, dadurch gekennzeichnet, daß das Verhältnis der Breite (b) einer Frontebene (15, 16) zum Radius des einhüllenden Kreises 1 : 15 bis 1 : 25 beträgt.

5. Möbelelement nach einem der Ansprüche 1 bis 4, dadurch gekennzeichnet, daß die Seitenwände (36, 37) in der Horizontalen unterschiedlich breit sind.

6. Möbelelement nach einem der Ansprüche 1 bis 5, dadurch gekennzeichnet, daß in den Frontebenen (15, 16) Türblätter angeordnet sind, die durch Scharniere an den Seitenwänden befestigt sind.

7. Möbelanbausystem mit wenigstens zwei Möbelelementen gemäß einem oder mehreren der vorhergehenden Ansprüchen, deren jeweils zugewandte Seitenwände miteinander verbindbar sind, wobei die Breiten der jeweiligen Frontebenen und der Radius des einhüllenden Kreises jedes Möbelelementes übereinstimmen.

8. Möbelanbausystem mit wenigstens einem Möbelelement (30) gemäß einem oder mehreren der vorhergehenden Ansprüche und mit wenigstens einem Möbelelement (34) mit einem im wesentlichen trapezförmigen horizontalen Querschnitt, das eine Frontebene aufweist und dessen Seitenwände ebenfalls entlang von Kreisstrahlen eines einhüllenden Kreises verlaufen, der durch die beiden vorderen Eckpunkte der Seitenwände verläuft, wobei die Breiten der jeweiligen Frontebenen und der Radius der einhüllenden Kreise des trapezförmigen und des fünfeckigen Möbelelementes übereinstimmen .

9. Möbelanbausystem nach Anspruch 7 oder 8, dadurch gekennzeichnet, daß zwischen den Seitenwänden zweier benachbarter Möbelelemente im vorderen und/oder im rückwärtigen Bereich Abstandselemente angeordnet sind.

10. Möbelanbausvstem nach einem der Ansprüche 7 bis 9, dadurch gekennzeichnet, daß wenigstens zwei nebeneinanderliegende Möbelelemente gleicher Höhe durch eine einzelne horizontale Abdeckplatte (45) abgedeckt werden, deren Frontkante (46) entlang einem Kreisbogenabschnitt eines Kreises verläuft, der konzentrisch zu dem einhüllenden Kreis ist.`

11. Möbelanbausystem nach einem der Ansprüche 7 bis 10, dadurch gekennzeichnet, daß die Abdeckplatte im wesentlichen die Form eines Kreisabschnittes aufweist.

12. Möbelanbausystem nach einem der Ansprüche 7 bis 11, dadurch gekennzeichnet, daß die Seitenkanten (47) der Abdeckplatte parallel zu den Seitenwänden der äußeren Möbelelemente verlaufen.

13. Möbelanbausystem nach einem der Ansprüche 7 bis 12, dadurch gekennzeichnet, daß wenigstens eine Möbelelement eine größere Tiefe als die anderen Möbelelement aufweist.

## Claims

1. Furniture element for a unit furniture system, which furniture element (6, 10, 30, 35) is of essentially box-shaped design and has a pentagonal horizontal cross section defined by at least one back plane (2, 13), by at least two side walls (7, 14, 24, 33, 36, 37) and by two front planes (15, 16, 31, 32), the fifth corner point (21) being arranged at least approximately centrally between the two lateral front corner points (17, 18), characterized in that, in horizontal cross section, the front lateral corner points (17, 18) of the side walls and the fifth corner point (21) are arranged at least approximately on a circular arc section of a horizontally running enveloping circle (12), and in that the side walls run at least partly and at least approximately along and/or parallel to circle rays (19), which run through the centre (20) of the enveloping circle and the front lateral corner points.

2. Furniture element according to Claim 1, characterized in that the centre (20) of the enveloping circle (12) lies on that side of the furniture element which is remote from the front planes in order to form a piece of furniture which is convex relative to the room wall and lies on that side of the furniture element which is remote from the back planes in order to form a concave piece of furniture.

3. Furniture element according to Claim 1 or 2, characterized in that the ratio of the width (b) of a front plane (15, 16) to the radius (r) of the enveloping circle is 1:10 to 1:35.

4. Furniture element according to Claim 1 or 2, characterized in that the ratio of the width (b) of a front plane (15, 16) to the radius of the enveloping circle is 1:15 to 1:25.

5. Furniture element according to one of Claims 1 to 4, characterized in that the side walls (36, 37) are of different width in the horizontal.

6. Furniture element according to one of Claims 1 to 5, characterized in that door leaves, which are fastened to the side walls by hinges, are arranged in the front planes (15, 16).

7. Unit furniture system having at least two furniture elements according to one or more of the preceding claims, whose side walls facing one another in each case can be connected to one another, in which case the widths of the respective front planes and the radius of the enveloping circle of each furniture element correspond.

8. Unit furniture system having at least one furniture element (30) according to one or more of the preceding claims and having at least one furniture element (34) which has an essentially trapezoidal horizontal cross section and one front plane and whose side walls likewise run along circle rays of an enveloping circle, which runs through the two front corner points of the side walls, in which case the widths of the respective front planes and the radius of the enveloping circles of the trapezoidal and the pentagonal furniture elements correspond.

9. Unit furniture system according to Claim 7 or 8, characterized in that spacer elements are arranged between the side walls of two adjacent furniture elements in the front and/or in the rear region.

10. Unit furniture system according to one of Claims 7 to 9, characterized in that at least two furniture elements which lie side by side and have the same height are covered by a single horizontal cover plate (45), the front edge (46) of which runs along a circular arc section of a circle which is concentric to the enveloping circle.

11. Unit furniture system according to one of Claims 7 to 10, characterized in that the cover plate essentially has the shape of a circle segment.

12. Unit furniture system according to one of Claims 7 to 11, characterized in that the side edges (47) of the cover plate run parallel to the side walls of the outer furniture elements.

13. Unit furniture system according to one of Claims 7 to 12, characterized in that at least one furniture element has a greater depth than the other furniture element.

## Revendications

1. Elément de meuble pour un système modulaire de meubles, lequel élément de meuble (6, 10, 30, 35) est pour l'essentiel conçu en forme de caisse et comporte une section transversale horizontale pentagonale circonscrite par au moins un plan arrière (2, 13), par au moins deux parois latérales (7, 14, 24, 33, 36, 37) et par deux plans avant (15, 16, 31, 32), le cinquième point d'angle (21) étant disposé au moins approximativement au milieu entre les deux points d'angle latéraux avant (17, 18), caractérisé en ce que, en coupe transversale horizontale, les points d'angle latéraux avant (17, 18) des parois latérales et le cinquième point d'angle (21) sont disposés au moins approximativement sur un segment en arc de cercle d'un cercle enveloppant s'étendant horizontalement (12) et en ce que les parois latérales s'étendent au moins partiellement et au moins approximativement le long de et/ou parallélement à des rayons du cercle (19), qui passent par le centre (20) du cercle enveloppant et les points d'angle latéraux avant.

2. Elément de meuble selon la revendication 1, caractérisé en ce que le centre (20) du cercle enveloppant (12) est situé pour former un meuble convexe par rapport au mur de la pièce sur le côté opposé aux plans avant et, pour former un meuble concave, sur le côté opposé aux plans arrière de l'élément de meuble.

3. Elément de meuble selon la revendication 1 ou 2, caractérisé en ce que le rapport entre la largeur (b) d'un plan avant (15, 16) et le rayon (r) du cercle enveloppant est de 1:10 à 1:35.

4. Elément de meuble selon la revendication 1 ou 2, caractérisé en ce que le rapport entre la largeur (b) d'un plan avant (15, 16) et le rayon (r) du cercle enveloppant est de 1:15 à 1:25.

5. Elément de meuble selon l'une des revendications 1 à 4, caractérisé en ce que les parois latérales (36, 37) sont de différentes largeurs sur le plan horizontal.

6. Elément de meuble selon l'une des revendications 1 à 5, caractérisé en ce que des vantaux de porte sont disposés dans les plans avant (15, 16), qui sont fixés aux parois latérales au moyen de charnières.

7. Système modulaire de meubles avec au moins deux éléments de meuble selon une ou plusieurs des revendications précédentes, dont les parois latérales se faisant respectivement face peuvent être raccordées entre elles, les largeurs des plans avant respectifs et le rayon du cercle enveloppant de chaque élément de meuble étant concordants.

8. Système modulaire de meubles avec au moins un élément de meuble (30) selon une ou plusieurs des revendications précédentes et avec au moins un élément de meuble (34) avec une section transversale horizontale pour l'essentiel en forme de trapèze, qui présente un plan avant et dont les parois latérales s'étendent également le long de rayons de cercle d'un cercle enveloppant, qui passe par les deux points d'angle avant des parois latérales, les largeurs des plans avant respectifs et le rayon du cercle enveloppant de l'élément de meuble trapézoïdal et de l'élément de meuble pentagonal étant concordants.

9. Système modulaire de meubles selon la revendication 7 ou 8, caractérisé en ce des éléments espaceurs sont disposés entre les parois latérales de deux éléments de meuble voisins dans la zone avant et/ou arrière.

10. Système modulaire de meubles selon l'une des revendications 7 à 9, caractérisé en ce qu'au moins deux éléments de meuble posés côte à côte de même hauteur sont recouverts par une plaque de recouvrement horizontale unique (45), dont le bord avant (46) s'étend le long d'un segment en arc de cercle d'un cercle, qui est concentrique au cercle enveloppant.

11. Système modulaire de meubles selon l'une des revendications 7 à 10, caractérisé en ce que la plaque de recouvrement présente pour l'essentiel la forme d'un segment de cercle.

12. Système modulaire de meubles selon l'une des revendications 7 à 11, caractérisé en ce que les bords latéraux (47) de la plaque de recouvrement s'étendent parallèlement aux parois latérales des éléments de meuble extérieurs.

13. Système modulaire de meubles selon l'une des revendications 7 à 12, caractérisé en ce qu'au moins un élément de meuble présente une profondeur supérieure à celle des autres éléments de meuble.
